# EUROPÄISCHE PATENTSCHRIFT

(11) **EP 0 474 195 B1**
(45) Veröffentlichungstag und Bekanntmachung des Hinweises auf die Patenterteilung: **21.06.1995**
(21) Anmeldenummer: 91114852.6
(22) Anmeldetag: 03.09.1991
(51) Int. Cl.: D04B 15/78

(54) **Auswahlmagnet**
Selectionmagnet
Aimant de sélection

(30) Priorität: 05.09.1990 DE 4028132
(43) Veröffentlichungstag der Anmeldung: 11.03.1992
(73) Patentinhaber: HARTING ELEKTRONIK GmbH, 32325 Espelkamp (DE)
(72) Erfinder: Harting, Dietmar, Dipl.-Kaufm., W-4992 Espelkamp (DE); Harting, Ernst-Heinrich, Dipl.-Ing., W-3253 Hess.-Oldendorf (DE); Schmidt, Reiner, Dipl.-Phys., W-4950 Minden (DE)

(56) Entgegenhaltungen:
- EP-A- 0 249 203
- DE-A- 2 356 536
- DE-A- 3 928 505
- DE-C- 3 614 220
- FR-A- 2 179 414
- FR-A- 2 428 096
- FR-A- 2 568 596

## Beschreibung

Die Erfindung betrifft einen Auswahlmagneten für die Nadelauswahl bei Textilmaschinen mit einem permanentmagnetischen Haltepolbereich und einem elektromagnetisch beeinflußbaren Steuerpolbereich.

Derartige Auswahlmagnete werden bei Textilmaschinen zur Nadelauswahl verwendet. Dabei werden die Nadeln bzw. damit verbundene Platinen während eines Arbeitszyklus über die Halte- und Steuerbereiche mechanisch langgeführt, wobei die Platinen von den Haltepolbereichen je nach deren magnetischem Zustand gehalten oder zur Entfernung (Abwurf) von diesen freigegeben werden.

Derartige Auswahlmagnete sind beispielweise aus der DE-PS 36 14 220 bekannt. Dabei ist ein durchgehender Permanentmagnetblock beidseitig an seinen Polen von Polblechen begrenzt, so daß ein langes permanentmagnetisches Haltemagnetsystem gebildet wird. Die Polbleche weisen über ihre Längsausdehnung gesehen zwei oder mehrere Aussparungen auf, in die Kerne eingesetzt sind, und die Spulen tragen und die Steuerpolbereiche bilden, also löschfähige Polbereiche darstellen.
Im Zustand ohne externe elektrische Energie stellen die Steuerpolbereiche auch Haltemagnete dar, die ihr permanentmagnetisches Feld vom Permanentmagnetblock über die Polbleche beziehen. Je nach Anzahl der aufliegenden Auswahlplatinen auf den Haltepolbereichen bilden diese Auswahlplatinen einen sich ändernden Nebenschluß, der somit auch das Feld und die Haltekraft des Steuerpolbereiches beeinflußt.
Der für dieses Löschsystem erforderliche Löschstrom muß je nach Beeinflussung des Haltebereiches durch die unterschiedliche Anzahl aufliegender Auswahlplatinen auch angepaßt werden, um eine saubere Löschung der Steuerpolbereiches zu erzielen. Nachteilig ist dabei, daß der Steuerpolbereich abhängig vom Feld des Haltepolbereiches ist, und nur durch eine elektronische Nachregelung des Löschstromes läßt sich dieses System so sauber löschen, daß es zufriedenstellend funktioniert. Der hierzu im Magneten integrierte Hallgenerator und die elektronische Regelschaltung sind aufwendig und kostspielig.

Der Erfindung liegt nunmehr die Aufgabe zugrunde, einen Auswahlmagneten der eingangs genannten Art dahingehend auszubilden, daß eine Beeinflussung des Steuerpolbereiches über die von Nadeln oder Platinen beeinflußten Felder der Haltepolbereiche vermieden wird und somit zusätzliche elektronische Steuerungsmittel einzusparen. Dabei soll der Auswahlmagnet möglichst kleinvolumig aufgebaut sein und dennoch ausreichende Haltekräfte für die Nadeln oder Platinen aufweisen, wobei eine Vielzahl von Auswahlmagneten auf engstem Raum nebeneinander angeordnet werden können und auch dabei eine gegenseitige Beeinflussung der verschiedenen Auswahlmagnete ausgeschlossen sein soll. Darüber hinaus sollen die Auswahlmagnete mit hohen Taktfrequenzen betrieben werden können.

Diese Aufgabe wird dadurch gelöst, daß der Haltepolbereich zwei beabstandete Teilbereiche aufweist, die jeweils aus Haltemagnetsystemen bestehen, die jeweils zwei Polschuhe mit einem zwischen diesen angeordneten Permanentmagneten aufweisen, daß der Steuerpolbereich zwischen den Polschuhpaaren der Haltemagnete angeordnet ist, wobei ein im wesentlichen U- oder Y-förmiger Magnetkern vorgesehen ist, dessen obere Schenkelenden in einen Spalt zwischen die Polschuhe der Haltemagnete ragen, daß auf den beiden Schenkeln des Magnetkernes jeweils mindestens eine Erregerspule vorgesehen ist, und daß Halterungsmittel zum mechanischen Zusammenhalt der Einzelteile des Auswahlmagneten vorgesehen sind. Weitere vorteilhafte Ausgestaltungen sind in den Ansprüchen 2 bis 20 angegeben.

Die mit der Erfindung erzielten Vorteile bestehen insbesondere darin, daß eine magnetische Beeinflussung des Steuerpolbereiches durch die Haltepolbereiche vermieden wird, wenn sich verschiedene und eine wechselnde Anzahl von Auswahlplatinen über die Haltepolbereiche hinwegbewegen.

Eine weitere Aufgabe der Erfindung bestand darin, einen Auswahlmagneten der eingangs genannten Art dahingehend auszubilden, daß die maximal mögliche Arbeitsfrequenz der Textilmaschine (Zusammenspiel Magnetsysteme und Platinen) erhöht wird.

Diese Aufgabe wird dadurch gelöst, daß neben dem Steuerpolbereich ein oder mehrere Hilfspolbereiche angeordnet sind, die durch Bestromung ihrer Steuerspulen elektromagnetisch steuerbar sind.

Weitere vorteilhafte Ausgestaltungen der Erfindung sind in den Ansprüchen 22 bis 25 angegeben.

Die damit erzielten Vorteile bestehen insbesondere darin, daß durch die Anordnung eines zusätzlichen Hilfspolbereiches die maximal mögliche Arbeitsfrequenz der Textilmaschine entscheidend erhöht wird.

Ein Ausführungsbeispiel der Erfindung ist in der Zeichnung dargestellt und wird im folgenden näher beschrieben.
Es zeigen
- Fig. 1: eine perspektivische Ansicht eines Auswahlmagneten,
- Fig. 2A,B,C: Ansichten eines Auswahlmagneten,
- Fig. 3: die Ansicht eines modifizierten Auswahlmagneten,
- Fig. 4A,B,C: Ansichten eines vollständigen Magnetkernes,
- Fig. 5A,B,C: die Ansichten eines modifizierten Magnetkernes,
- Fig. 6A,B,C: die Ansichten eines modifizierten Auswahlmagneten,
- Fig. 7A,B: die Ansichten eines weiterhin modifizierten Auswahlmagneten,
- Fig. 8: die Ansicht eines modifizierten Magnetkernes,
- Fig. 9A,B: die Ansichten eines modifizierten Auswahlmagneten,
- Fig.10: die Ansicht eines weiterhin modifizierten Auswahlmagneten,
- Fig.11A,B,C: die Ansichten eines Auswahlmagneten mit schräg geneigter Oberfläche,
- Fig. 12: die Ansicht eines entspr. modifizierten Magnetkernes,
- Fig. 13: eine perspektivische Ansicht eines Auswahlmagneten mit einem Hilfspolbereich,
- Fig. 14 A,B,C: die Ansichten eines Auswahlmagneten mit einem Hilfspolbereich, und
- Fig. 15 A,B,C: die Ansichten eines Auswahlmagneten mit einem modifizierten Hilfspolbereich.

Der in Fig. 1 dargestellte Auswahlmagnet 1 ist blockförmig ausgebildet und weist an seiner Oberseite 2 Haltepolbereiche 3, 3' sowie einen zwischen diesen Bereichen angeordneten Steuerpolbereich 4 auf. Oberhalb der Oberseite des Auswahlmagneten sind Platinen a - d dargestellt, die mit den Nadeln einer Strickmaschine verbunden sind bzw. so auf diese einwirken, daß die Nadeln entweder aktiviert werden (stricken) oder nicht aktiviert werden (nicht stricken). Die Platinen werden beim Betrieb der Strickmaschine in Richtung V über die Oberseite 2 des Auswahlmagneten 1 geführt, wobei sie zunächst vom Haltepolbereich 3 angezogen und auf der Oberseite des Auswahlmagneten gehalten werden (Platine a). In weiterer Fortführung der Platinenbewegung gelangt diese dann in den Steuerpolbereich 4 (Platine b). Hier wird entschieden, ob die entspr. Nadel stricken soll oder nicht. Ist der Steuerpolbereich magnetisch aktiv, wird die Platine auf der Oberseite des Auswahlmagneten gehalten und gelangt schließlich auf den linken Haltepolbereich 3', wo sie weiterhin auf dessen Oberfläche gehalten wird (Platine c). Ist der Steuerpolbereich magnetisch neutral (inaktiv), so wird die Platine durch eine äußere Kraft von der Oberseite des Auswahlmagneten um einen Betrag S entfernt, und bei weiterer Fortführung von deren Bewegung über den Auswahlmagneten bleibt sie in dieser Entfernung, da sie vom Haltemagnetbereich 3' nicht mehr angezogen wird (Platine d).
In den Fig. 2A bis 2C ist der Aufbau eines Auswahlmagneten 1 gezeigt. Der Auswahlmagnet besteht im wesentlichen aus einem Gehäuse 5 aus nichtmagnetischem, gut wärmeleitfähigem Material, in das die einzelnen Teile des Magnetsystemes eingefügt sind. Es ist ein Y-förmiger Magnetkern 6 vorgesehen, der mit zwei Erregerspulen 7 auf seinen Schenkeln 8 versehen ist. Ggfs. kann der Magnetkern dabei auch U-förmig ausgebildet sein. Zur Verringerung des Volumens der Anordnung sind die Erregerspulen versetzt, verschachtelt auf den Schenkeln des Kernes angeordnet. Vorzugsweise ist der Magnetkern aus lamellierten Blechen hergestellt. Eine Leiterplatte 9 trägt die elektrischen Anschlüsse der Erregerspulen und ist im unteren Bereich des Kernes befestigt. Der Magnetkern ist mit seinem unteren Ende 10 so in das Gehäuse eingefügt, daß hier ein gut wärmeleitender Übergang vorhanden ist. Die oberen Schenkelenden 11 schließen mit der Oberseite 2 des Auswahlmagneten ab und bilden hier den Steuerpolbereich 4. Neben dem Magnetkern sind jeweils Ausnehmungen in dem Gehäuse vorgesehen, in die Permanentmagnete 12 sowie mit seitlichen Nasen 13 versehene Polschuhe 14 eingefügt sind. Dabei sind die Permanentmagnete als flache, rechteckige Magnete ausgebildet und in Richtung ihrer Dicke magnetisiert. Die Magnetisierungsrichtung der Permanentmagnete ist dabei in der Fig. 2C durch die Bezeichnungen N - S angedeutet. Die Polschuhe sind ebenfalls flach ausgebildet und an den flachen Seiten der Permanentmagnete angesetzt. Die oberen Enden der Polschuhe schließen mit der Oberseite 2 des Auswahlmagneten ab.
Zwischen den Schenkelenden 11 des Magnetkernes und den Polschuhen 14 ist ein schmaler Spalt 15 vorgesehen, in den ein nichtmagnetisches Material mit einer geringen Dicke L eingefügt ist, um einen definierten Abstand der Schenkelenden und der Polschuhe zu gewährleisten. Schließlich ist das gesamte System mit einer Vergußmasse vergossen, und die Oberfläche 2 des Auswahlmagneten ist plan geschliffen. Ggfs. ist die Oberfläche mit einer Oberflächenvergütung (Beschichtung mit Titanoxid, Wolframkarbid o.ä. verschleißfestem Material) versehen., um einen eventuellen Abrieb beim Betrieb (Gleiten der Platinen über die Oberfläche) zu vermeiden. Es kann jedoch zu diesem Zweck auch eine Keramik- oder Hartmetallschiene längs der Längsachse des Auswahlmagneten eingesetzt sein, die mit der Oberfläche 2 abschließt oder ggfs. geringfügig darüber hervorragt.
Bei dem in den Fig. 2A - 2C dargestellten Auswahlmagneten wird durch die gleichsinnige Magnetierungsrichtung der eingesetzten Permanentmagnete (s. Fig. 2C) erreicht, daß der Steuerpolbereich 4 als magnetische Zone bei nicht bestromten Erregerspulen vorhanden ist, d.h. die Platinen werden auch im Steuerpolbereich an dem Auswahlmagneten zunächst angezogen, und bei Bestromung der Erregerspulen wird der Steuerpolbereich magnetisch neutral, und die jetzt in diesem Bereich befindliche Platine wird abgeworfen.
In der Fig. 3 ist ein prinzipiell gleichartig aufgebauter Auswahlmagnet dargestellt, nur sind hier die Permanentmagnete mit entgegengesetzt gerichteter Magnetisierungsrichtung in das System eingesetzt ( vgl. Polarisierungsangaben N - S). Dadurch bildet sich bei nicht bestromten Erregerspulen der Steuerpolbereich als magnetisch neutrale Zone aus, und die jeweils in diesem Bereich befindliche Platine wird abgeworfen, wenn nicht durch Bestromung der Erregerspulen der Steuerpolbereich magnetisiert wird und die Platine in ihrer Lage auf der Oberfläche des Auswahlmagneten festhält.
In den Fig. 4A bis 4C ist das elektromagnetische System des Auswahlmagneten in verschiedenen Ansichten dargestellt. Das System besteht im wesentlichen aus dem Y-förmigen Magnetkern 6, der vorzugsweise aus lamellierten Blechen zusammengefügt ist und den beiden Erregerspulen 7. Die Erregerspulen sind in der Höhe versetzt und geschachtelt auf die Schenkel 8 des Kernes aufgeschoben. Unterhalb der Spulen ist eine Leiterplatte auf das Ende 10 des Magnetkernes aufgeschoben. Die Anschlüsse der Erregerspulen sind auf die Leiterplatte geführt, wo dann die Anschlußleitungen des Auswahlmagneten angelötet sind. Je nach Erfordernis können die beiden Spulen parallel oder hintereinander geschaltet sein, oder ggfs. auch getrennt mit einzelnen Anschlußleitungen verbunden sein.
Schließlich ist in den Fig. 5A bis 5C noch ein elektromagnetisches System dargestellt, wobei auf jedem Schenkel 8 des Magnetkernes mehrere Erregerspulen 7 vorgesehen sind. Auch hierbei sind die Spulen gegeneinander versetzt und verschachtelt auf die Schenkel 8 aufgeschoben. Die Spulenanschlüsse sind auf eine Leiterplatte 9 geführt, auf der elektronische Bauelemente (Endverstärker 16) mit den Spulenanschlüssen verbunden sind. Durch entspr. Ansteuerung der Endverstärker können die Spulen je nach Erfordernis getrennt oder gemeinsam angesteuert werden.
In den Fig. 6A bis 6C ist ein modifizierter Auswahlmagnet dargestellt, dessen Einzelteile in einer Umhüllung 17, die beispielsweise aus Kunststoffmaterial bestehen kann, eingebettet sind. Zur Ableitung der beim Betrieb des Auswahlmagneten entstehenden Wärme ist im unteren Teil der Umhüllung eine Metallplatte 19 mit Befestigungsbohrungen 18 eingesetzt, in die das untere Ende 10 des Magnetkernes eingefügt ist.
Bei dem in den Fig. 7A und 7B dargestellten Auswahlmagneten ist im unteren Bodenbereich eine Nut 20 eingearbeitet, die bis in das untere Ende 10 des Magnetkernes reicht. In diese Nut ist ein scheibenförmiger Permanentmagnet 21 eingefügt. Dadurch wird der Steuerpolbereich bei nicht bestromten Erregerspulen stets als magnetischer Bereich ausgebildet, der eine angebotene Platine hält. Bei Bestromung der Erregerspulen wird die permanentmagnetische Magnetisierung des Steuerpolbereiches neutralisiert und eine angebotene Platine abgeworfen. Schließlich kann ein derartig arbeitendes System auch durch eine Ausbildung des elektromagnetischen Systems erzielt werden, wie es in der Fig. 8 dargestellt ist. Hierbei ist in dem unteren Kernende 10 ein Schlitz 22 eingearbeitet, in den ein Permanentmagnet 23 eingesetzt ist.
In den Fig. 9A und 9B ist ein Auswahlmagnet dargestellt, bei dem zwei elektromagnetische Systeme benachbart vorgesehen sind, wobei der mittlere Haltepolbereich für das rechte und linke System wirksam ist. Im übrigen entspricht die Wirkungsweise und der Aufbau dem weiter vorn in den Fig. 2A bis 2C beschriebenen Auswahlmagneten.
In der Fig. 10 ist ein ähnlicher Auswahlmagnet mit zwei elektromagnetischen Systemen dargestellt, dessen Arbeitsweise und die Anwendung der Permanentmagnete dem weiter vorn in der Fig. 3 beschriebenen Auswahlmagneten entspricht.
Schließlich ist in den Fig. 11A - 11C noch ein weiterhin modifizierter Auswahlmagnet dargestellt, dessen äußere Form trapezförmig ist. Hierbei sind die Bauteile des Systems in einer entsprechenden Form mit einander vergossen bzw. umspritzt. Darüber hinaus ist die Oberfläche 2 des Auswahlmagneten schräg zur Grundfläche angeordnet. Ein derartiger Auswahlmagnet ist platzsparend und insbesondere für den Einsatz bei kleinen Rundstrickmaschinen vorgesehen.
Die Fig. 12 zeigt die Ausführung des entsprechenden elektromagnetischen Systems mit abgeschrägten Schenkelenden des Magnetkernes.
In der Fig. 13 ist ein Auswahlmagnet 1' dargestellt, der im wesentlichen dem Bereits in der Fig. 1 dargestellten und weiter vorn näher beschriebenen Auswahlmagneten entspricht. Dabei ist bei diesem Auswahlmagneten ein zusätzlicher Hilfspolbereich 24 vorgesehen, der sich neben dem Steuerpolbereich 4 und somit zwischen diesem Steuerpolbereich und dem Haltepolbereich 3 befindet.
Zwecks besserer zeichnerischer Darstellung ist die Bewegungsrichtung der Platinen V hierbei entgegengesetzt zur Darstellung in der Fig. 1 gezeichnet worden.
In den Fig. 14 A bis 14 C ist der Aufbau eines Auswahlmagneten 1' gezeigt. Dabei ist der Auswahlmagnet im wesentlichen wie der in den Fig. 2 A bis 2 C dargestellte Auswahlmagnet ausgebildet, und es sind bei entsprechenden Teilen auch die gleichen Bezugszeichen eingetragen. Bei diesem modifizierten Auswahlmagneten 1' ist neben dem Steuerpolbereich 4 ein Hilfspolbereich 24 vorgesehen. Der Hilfspol 25 besteht im wesentlichen aus zwei Polstücken 26 und zwei darauf angeordneten Steuerspulen 27. Im unteren Bereich zwischen den Polstücken ist ein Permanentmagnet 28 angeordnet, der in Richtung seiner Dicke magnetisiert ist. Die oberen Enden des Hilfspoles bzw. der Polstücke schließen mit der Oberseite 2 des Auswahlmagneten ab.
Zwischen dem Steuerpolbereich 4 und dem Hilfspol 25 sowie dem Hilfspol und dem angrenzenden Polschuh 14 sind schmale Spalte vorgesehen, in die ein nichtmagnetisches Material mit einer geringen Dicke eingefügt ist, um definierte Abstände zu gewährleisten, wodurch die gegenseitige magnetische Beeinflußbarkeit der benachbarten Systeme weiter verringert wird.
Der Hilfspolbereich schließt sich somit nur durch einen kleinen, nichtmagnetischen, zur magnetischen Entkopplung dienenden Spalt direkt an den Steuerpolbereich an. Der Hilfspol besteht mindestens aus einem Polstück und einer Spule, wird vorzugsweise jedoch aus zwei Polstücken gebildet, die jeweils eine Steuerspule tragen und unterhalb der Steuerspulen über einen Permanentmagneten miteinander verbunden sind.
Beim Betrieb des Auswahlmagneten stellt der Hilfspolbereich 24 zunächst einen permanentmagnetischen Haltepol dar, ähnlich wie der angrenzend folgende Haltepolbereich 3, wobei jedoch die Magnetkraft des Hilfspolbereiches über die Steuerspulen 27 beeinflußbar ist.
Ggfs. kann bei einem in invertiert wirkenden Hilfspolbereich auch vorgesehen sein, daß der Hilfspol nur aus einem weichmagnetischen Eisenkreis und einer oder mehreren Steuerspulen besteht, wobei kein Permanentmagnet eingesetzt ist. Hierbei wird die Magnetkraft des Hilfspolbereiches dann nur über eine entsprechende Bestromung der Steuerspulen geregelt.
Der Hilfspolbereich wird beim Betrieb der Textilmaschine in Abhängigkeit von deren Arbeitsfreqzenz gesteuert. Bei niedrigen Arbeitsfrequenzen wird der Hilfspolbereich so gesteuert, daß er stets seine volle permanentmagnetische oder ggfs. elektromagnetische Haltekraft aufweist. Er wirkt dann wie der nachfolgende Haltepolbereich.
Ab einer oberen Arbeitsfrequenz der Textilmaschine, bei der bei üblichen Auswahlmagneten, d. h. bei Auswahlmagneten ohne Hilfspolbereich, ein ordnungsgemäßer Betrieb nicht mehr möglich ist, wird der Hilfspolbereich durch entsprechende Ansteuerung der Steuerspulen beeinflußt und zwar derart, daß in einem bestimmten Zeitabschnitt die permanent- oder ggfs. elektromagnetische Haltekraft des Hilfspolbereiches geschwächt wird, so daß Steuerplatinen, die beim Löschvorgang im Steuerpolbereich - bedingt durch die hohe Arbeitsfrequenz (Bewegungsgeschwindigkeit der Platinen) - noch nicht weit genug von der Polfläche des Auswahlmagneten abgefallen sind, über dem Hilfspolbereich weiter abfallen können und somit nicht die Gefahr besteht, daß sie wieder vom Haltepolbereich angezogen werden, wie es bei einer Anordnung ohne Hilfspolbereich der Fall wäre.

Die vorstehend erläuterte Anordnung eines Hilfspolbereiches kann erforderlichenfalls bei allen in den Fig. 1 bis 12 darstellten Auswahlmagneten vorgesehen werden. Ggfs. kann auch vorgesehen sein, daß zwei oder mehrere Hilfspolbereiche hintereinander angeordnet sind.
Die Hilfspolbereiche sind vorzugsweise in gleicher oder annähernd gleicher Breite wie der Steuerpolbereich ausgebildet.
Ggfs. kann auch vorgesehen sein, daß der Hilfspol als einseitiger Pol ausgebildet ist, wobei dann nur ein einziges Polstück und eine auf diesem angeordnete Steuerspule vorzusehen ist.
In den Fig. 15 A bis 15 C ist ein Auswahlmagnet 1' mit einem modifizierten Hilfspolbereich 24' dargestellt. Hierbei ist der Hilfspol 25 zum einen nur als einseitiger Pol ausgebildet, und zum anderen ist das Polstück 26' in den Polschuh 14 des Haltepolbereiches 3 eingesetzt. Auf dem Polstück ist die Steuerspule 27 vorgesehen. Bei dieser Anordnung wirkt der Hilfspol zunächst als permanentmagnetischer Haltepol, wobei die permanente Haltekraft durch den Permanentmagneten 12 hervorgerufenwird. Bei der Bestromung der Steuerspule kann dann die Haltekraft des Hilfspoles/des Hilfspolbereiches gesteuert, beeinflußt werden.
Abwandlungen dieses Systemes können darin bestehen, daß - wie in den vorstehend beschriebenen Anordnungen - zwei Hilfspole für den Hilfspolbereich vorgesehen werden, wobei dann jeweils ein Polstück 26' in die benachbarten Polschuhe 14 eingesetzt wird, oder daß der Polschuh 14 und das jeweilige Polstück 26' als einstückiges Teil ausgebildet werden.

## Patentansprüche

1. Auswahlmagnet für die Nadelauswahl bei Textilmaschinen mit einem permanentmagnetischen Haltepolbereich und einem elektromagnetisch beeinflußbaren Steuerpolbereich, dadurch gekennzeichnet,
daß der Haltepolbereich zwei beabstandete Teilbereiche (3, 3') aufweist, die jeweils aus Haltemagnetsystemen bestehen, die jeweils zwei Polschuhe (14) mit einem zwischen diesen angeordneten Permanentmagneten (12) aufweisen,
daß der Steuerpolbereich (4) zwischen den Polschuhpaaren der Haltemagnete angeordnet ist, wobei ein im wesentlichen U- oder Y-förmiger Magnetkern (6) vorgesehen ist, dessen obere Schenkelenden (11) in einen Spalt zwischen die Polschuhe der Haltemagnete ragen,
daß auf den beiden Schenkeln (8) des Magnetkernes (6) jeweils mindestens eine Erregerspule (7) vorgesehen ist, und
daß Halterungsmittel zum mechanischen Zusammenhalt der Einzelteile des Auswahlmagneten vorgesehen sind.

2. Auswahlmagnet nach Anspruch 1, dadurch gekennzeichnet,
daß zwischen den Schenkelenden (11) des Magnetkernes (6) und den angrenzenden Polschuhen (14) der Haltemagnete ein nichtmagnetisches Material mit einer geringen Dicke (L) eingefügt ist.

3. Auswahlmagnet nach Anspruch 1 oder 2, dadurch gekennzeichnet,
daß das untere Ende (10) des Magnetkernes (6) in eine Platte (19) aus gut wärmeleitendem Material eingefügt ist, die an einer Wärmeableitfläche befestigbar ist.

4. Auswahlmagnet nach einem der vorstehenden Ansprüche, dadurch gekennzeichnet,
daß die Teile des Auswahlmagneten mit Kunststoffmaterial umspritzt bzw. umgossen sind.

5. Auswahlmagnet nach einem der vorstehenden Ansprüche 1 - 3, dadurch gekennzeichnet,
daß die Teile des Auswahlmagneten in ein Gehäuse (5) aus gut wärmeleitendem Material eingesetzt und ggfs. darin vergossen sind, wobei insbesondere das untere Ende (10) des Magnetkernes gut wärmeleitend in das Gehäuse eingefügt ist.

6. Auswahlmagnet nach einem der vorstehenden Ansprüche, dadurch gekennzeichnet,
daß die Erregerspulen (7) verschachtelt, d.h. in ihrer Höhe versetzt und ineinandergreifend auf den Schenkeln (8) des Magnetkernes (6) angeordnet sind.

7. Auswahlmagnet nach einem der vorstehenden Ansprüche, dadurch gekennzeichnet,
daß die Erregerspulen (7) auf jedem der beiden Schenkel (8) des Magnetkernes (6) in mehrere Teilspulen unterteilt sind, wobei die Teilspulen in Einzelkammern angeordnet oder durch Zwischenisolation getrennt, übereinander gewickelt sind.

8. Auswahlmagnet nach einem der vorstehenden Ansprüche, dadurch gekennzeichnet,
daß die Spulenanschlüsse auf eine im unteren Kernbereich angeordnete Leiterplatte (9) geführt sind.

9. Auswahlmagnet nach Anspruch 8, dadurch gekennzeichnet,
daß jede Erregerspule an einem eigenen Endverstärker (16) angeschlossen ist, der die jeweilige Teilspule ansteuert, und
daß die Endverstärker auf der Leiterplatte (9) angeordnet sind.

10. Auswahlmagnet nach einem der vorstehenden Ansprüche, dadurch gekennzeichnet,
daß die Permanentmagnete (12) benachbarter Haltemagnete gegensinnig gepolt zwischen die Polschuhe (14) eingefügt sind, wobei dann der Steuerpolbereich (Schenkelenden des Magnetkernes) als magnetisch neutrale Zone ausgebildet ist, d.h. im Steuerpolbereich (4) eine magnetisch neutrale Zone entsteht, und der Steuerbereich bei Bestromung der Erregerspulen (7) magnetisch wird.

11. Auswahlmagnet nach einem der Ansprüche 1 - 9, dadurch gekennzeichnet,
daß die Permanentmagnete (12) benachbarter Haltemagnete gleichsinnig gepolt zwischen die Polschuhe eingefügt sind, wobei dann der Steuerpolbereich (4) in
nicht bestromtem Zustand der Erregerspulen magnetisch ist und bei Bestromung der Erregerspulen (7) magnetisch neutral wird.

12. Auswahlmagnet nach einem der vorstehenden Ansprüche, dadurch gekennzeichnet,
daß der Magnetkern (6) aus Massivmaterial oder aus lamellierten Blechen hergestellt ist.

13. Auswahlmagnet nach einem der vorstehenden Ansprüche, dadurch gekennzeichnet,
daß mittig zwischen die beiden Pole längs der Längsachse des Magnetsystems eine Saphir-, Achat-, Rubin-, Keramik- oder Hartmetallschiene eingesetzt ist, die mit den Polflächen abschließt oder ggfs. gering übersteht.

14. Auswahlmagnet nach einem der vorstehenden Ansprüche, dadurch gekennzeichnet,
daß die oberen Polflächen des Auswahlmagneten nach dem Zusammenfügen des Magnetsystems überschliffen, geläppt und poliert sind.

15. Auswahlmagnet nach einem der Ansprüche 1 - 12, dadurch gekennzeichnet,
daß die Polflächen des Auswahlmagneten mit einer verschleißfesten Beschichtung, wie z.B. Titanoxid, Wolframkarbid o.ä. versehen sind.

16. Auswahlmagnet nach einem der vorstehenden Ansprüche, dadurch gekennzeichnet,
daß der Auswahlmagnet mit mehreren Steuerpolbereichen versehen ist, wobei der zwischen den Steuerpolbereichen liegende Haltepolbereich jeweils für das linke und rechte Teilsystem wirksam ist.

17. Auswahlmagnet nach einem der vorstehenden Ansprüche, dadurch gekennzeichnet,
daß der untere Kernbereich (10) des U- oder Y-förmigen Magnetkernes mit einem Schlitz (22) versehen ist, und
daß in den Schlitz ein Permanentmagnet (23) eingesetzt ist.

18. Auswahlmagnet nach einem der vorstehenden Ansprüche, dadurch gekennzeichnet,
daß das zusammengefügte Magnetsystem nachträglich von der Unterseite her mit einer schlitzförmigen Ausnehmung (20) versehen ist, die den unteren Kernbereich (10) des Magnetkernes (6) durchgreift, und daß in die Ausnehmung eine Permanentmagnetscheibe (21) eingefügt ist.

19. Auswahlmagnet nach einem der vorstehenden Ansprüche, dadurch gekennzeichnet,
daß die Oberseite (2) des Magnetsystems schräg zur Bodenfläche angeordnet ist.

20. Auswahlmagnet nach einem der vorstehenden Ansprüche, dadurch gekennzeichnet,
daß der Auswahlmagnet einen trapezförmigen Querschnitt aufweist.

21. Auswahlmagnet nach einem der vorstehenden Ansprüche, dadurch gekennzeichnet,
daß neben dem Steuerpolbereich (4) ein oder mehrere Hilfspolbereiche (24) vorgesehen sind, die durch Bestromung ihrer Steuerspulen (27) elektromagnetisch beeinflußbar sind.

22. Auswahlmagnet Anspruch 21, dadurch gekennzeichnet,
daß der Hilfspolbereich (24') nur einen einseitigen Hilfspol (25) aufweist.

23. Auswahlmagnet nach Anspruch 21 oder 22, dadurch gekennzeichnet,
daß der Hilfspol (25) eine permanentmagnetische Vormagnetisierung aufweist, die elektromagnetisch veränderbar ist.

24. Auswahlmagnet nach einem der vorstehenden Ansprüche, dadurch gekennzeichnet,
daß ein oder mehrere elektromagnetisch steuerbare Hilfspole in den Polschuh (14) des Haltepolbereiches (3) eingesetzt sind.

25. Auswahlmagnet nach einem der Ansprüche 1 - 23, dadurch gekennzeichnet,
daß die Polschuhe (14) des Haltepolbereiches (3) einstückig mit einem oder mehreren Hilfspolen ausgebildet sind, und daß der oder die Hilfspole elektromagnetisch steuerbar sind.

## Claims

1. Selection magnet for needle selection in textile machines, with a permanently magnetic holding-pole area and a controlling-pole area which can be influenced electromagnetically, characterized
in that the holding-pole area comprises two sub-areas (3, 3') which are spaced one from the other and which each consist of holding-magnet systems which each comprise two pole shoes (14) with a permanent magnet (12) located between them, in that the controlling-pole area (4) is located between the pairs of holding-magnet pole shoes, with an essentially U-shaped or Y-shaped magnet core (6) being provided, its upper limb-ends (11) projecting into a gap between the pole shoes of the holding magnets,
in that at least one exciting coil (7) is provided on each of the two limbs (8) of the magnet core (6), and
in that fixing means are provided in order to bring about mechanical cohesion of the individual component parts of said selection magnet.

2. Selection magnet according to Claim 1, characterized
in that a non-magnetic material is fitted between the limb-ends (11) of the magnet core (6) and the adjacent pole shoes (14) of the holding magnets, the thickness (L) of said non-magnetic material being small.

3. Selection magnet according to Claim 1 or Claim 2, characterized
in that the lower end (10) of the magnet core (6) is fitted into a plate (19) which is composed of a material that conducts heat well, and which can be fastened to a heat-dissipating surface.

4. Selection magnet according to any one of the preceding Claims, characterized
in that its component parts are embedded in a synthetic material by injection-moulding or casting.

5. Selection magnet according to any one of the preceding Claims, characterized
in that its component parts are inserted into a housing (5) which is composed of a material that conducts heat well, and, if appropriate, are potted inside said housing, in a castable compound, with the lower end (10) of the magnet core, in particular, being fitted into said housing in a manner such that good heat conduction is achieved.

6. Selection magnet according to any one of the preceding Claims, characterized
in that the exciting coils (7) are mounted on the limbs (8) of the magnet core (6) in a staggered, overlapping arrangement, i.e. they are located at different levels, such that they interlock with one another.

7. Selection magnet according to any one of the preceding Claims, characterized
in that the exciting coils (7) on each of the two limbs (8) of the magnet core (6) are subdivided into a plurality of sub-coils which are located in individual chambers, or which are wound one above another, separated by interposed insulation.

8. Selection magnet according to any one of the preceding Claims, characterized
in that the coil connections are led onto a printed circuit board (9) which is mounted in the vicinity of the lower portion of the core.

9. Selection magnet according to Claim 8, characterized
in that each exciting coil is connected to its own dedicated final amplifier (16), which energizes that particular sub-coil, and
in that the final amplifiers are mounted on the printed circuit board (9).

10. Selection magnet according to any one of the preceding Claims, characterized
in that the permanent magnets (12) of adjacent holding magnets are fitted between the pole shoes (14) with like poles facing in opposite directions, the controlling-pole area (magnet core limb-ends) therefore being configured as a magnetically neutral zone, i.e. a magnetically neutral zone comes into existence in the controlling-pole area (4), and this area becomes magnetic when electric currents are caused to flow through the exciting coils (7).

11. Selection magnet according to any one of Claims 1 to 9, characterized
in that the permanent magnets (12) of adjacent holding magnets are fitted between the pole shoes with like poles facing in the same direction, the controlling-pole area (4) therefore being magnetic when no electric currents are flowing through the exciting coils (7), and becoming magnetically neutral when electric currents are caused to flow through said coils (7).

12. Selection magnet according to any one of the preceding Claims, characterized
in that the magnet core (6) is manufactured from solid material, or from sheet-metal laminations.

13. Selection magnet according to any one of the preceding Claims, characterized
in that a rail, composed of sapphire, agate, ruby, a ceramic, or a sintered hard metal, is inset on the centreline between the two poles, along the longitudinal axis of the magnet system, this rail lying flush with the pole areas or, if appropriate, protruding slightly above them.

14. Selection magnet according to any one of the preceding Claims, characterized
in that its pole top areas are ground, lapped and polished after the magnet system has been assembled.

15. Selection magnet according to any one of Claims 1 to 12, characterized
in that its pole areas are coated with a layer of wear-resistant material, such as titanium oxide, tungsten carbide or the like.

16. Selection magnet according to any one of the preceding Claims, characterized
in that it is provided with a plurality of controlling-pole areas, the holding-pole area lying between the controlling-pole areas in each case being effective as regards both the sub-system to the left and the sub-system to the right.

17. Selection magnet according to any one of the preceding Claims, characterized
in that a slot (22) is made in the lower portion (10) of the U-shaped or Y-shaped magnet core, and
in that a permanent magnet (23) is inserted into said slot.

18. Selection magnet according to any one of the preceding Claims, characterized
in that a slot-shaped recess (20) is made in the magnet system after it has been assembled, extending from the undersurface of the magnet system and intersecting the lower portion (10) of the magnet core (6), and
in that a plate-shaped permanent magnet (21) is fitted into said recess.

19. Selection magnet according to any one of the preceding Claims, characterized
in that the top face (2) of the magnet system is disposed at an oblique angle with respect to the bottom face.

20. Selection magnet according to any one of the preceding Claims, characterized
in that it has a trapezoidal cross-section.

21. Selection magnet according to any one of the preceding Claims, characterized
in that one or more auxiliary-pole areas (24) is, or are, provided beside the controlling-pole area (4), and by causing electric current to flow through the associated control coil or coils (27), said auxiliary-pole area, or areas, can be influenced electromagnetically.

22. Selection magnet according to Claim 21, characterized
in that the auxiliary-pole area (24') has only a single-side auxiliary pole (25).

23. Selection magnet according to Claim 21 or Claim 22, characterized
in that the auxiliary pole (25) is premagnetized, and while this premagnetization is permanent, it can be varied electromagnetically.

24. Selection magnet according to any one of the preceding Claims, characterized
in that at least one electromagnetically controllable auxiliary pole is inset into the pole shoe (14) associated with the holding-pole area (3).

25. Selection magnet according to any one of Claims 1 to 23, characterized
in that the pole shoes (14) associated with the holding-pole area (3) are designed in the form of a single component part that also includes at least one auxiliary pole, and
in that said auxiliary pole, or auxiliary poles, can be controlled electromagnetically.

## Revendications

1. Aimant de sélection pour la sélection des aiguilles d'une machine textile, comportant une zone polaire de maintien à magnétisation permanente et une zone polaire de commande activable électromagnétiquement, *caractérisé en ce que*
- la zone polaire de maintien comporte deux parties (3), (3') distantes l'une de l'autre, constituées chacune d'un système d'aimant de maintien comportant chacune deux sabots de pôle (14) entre lesquels est disposé un aimant permanent (12),
- la zone polaire de commande (4) est disposée entre les paires de sabots de pôle des aimants de maintien, les extrémités supérieures (11) des branches du noyau (6) d'un aimant sensiblement en forme de U ou de Y s'engageant dans une fente entre les sabots de pôle des aimants de maintien,
- sur chaque branche (8) du noyau (6) de l'aimant est prévue au moins une bobine excitatrice (7),
- il est prévu des moyens pour assurer le maintien de l'assemblage mécanique des pièces individuelles composant l'aimant de sélection.

2. Aimant de sélection selon la revendication 1 *caractérisé en ce que* du matériau non magnétique de faible épaisseur (L) est inséré entre les extrémités (11) des branches du noyau (6) de l'aimant et les sabots de pôle (14) adjacents.

3. Amant de sélection selon les revendications 1 ou 2 *caractérisé en ce que* l'extrémité inférieure (10) du noyau (6) de l'aimant est engagée dans une plaquette (19) en matériau à bonne conductivité thermique, pouvant être fixée sur une surface d'évacuation de la chaleur.

4. Amant de sélection selon l'une des revendications précédentes *caractérisé en ce que* les parties constitutives de l'aimant de sélection sont recouvertes par extrusion ou par moulage d'un matériau synthétique.

5. Aimant de sélection selon l'une des revendications 1 à 3 *caractérisé en ce que* les parties constitutives de l'aimant de sélection sont insérées dans un boîtier (5) en matériau à bonne conductivité thermique, en tant que de besoin par moulage, où plus particulièrement l'extrémité inférieure (10) du noyau de l'aimant est intégrée dans le boîtier avec une bonne conductivité thermique.

6. Aimant de sélection selon l'une des revendications précédentes *caractérisé en ce que* les bobines excitatrices (7) sont disposées sur les branches (8) du noyau (6) de l'aimant en étant imbriquées les unes dans les autres, à savoir en étant décalées en hauteur et en s'engageant réciproquement.

7. Aimant de sélection selon l'une des revendications précédentes *caractérisé en ce que* les bobines excitatrices (7) disposées sur chacune des branches (8) du noyau (6) de l'aimant sont divisées en plusieurs sous-bobines qui sont, soit disposées dans des compartiments individuels, soit enroulées l'une sur l'autre en étant séparées par une isolation intermédiaire.

8. Aimant de sélection selon l'une des revendications précédentes *caractérisé en ce que* les connexions des bobines sont amenées jusqu'à une plaquette de circuits imprimés (9) disposée dans la zone inférieure du noyau de l'aimant.

9. Aimant de sélection selon la revendication 8 *caractérisé en ce que* chaque bobine excitatrice est reliée à un répéteur d'extrémité (16) propre qui excite la sous-bobine correspondante, les répéteurs d'extrémité (16) étant disposés sur la plaquette de circuits imprimés (9).

10. Aimant de sélection selon l'une des revendications précédentes *caractérisé en ce que* les aimants permanents (12) d'aimants de maintien adjacents, qui sont de polarités opposées, sont insérés entre les sabots de pôle (14), la zone polaire de commande (extrémité des branches du noyau de l'aimant) constituant une zone magnétiquement neutre, c'est-à-dire qu'il se forme une zone magnétiquement neutre dans la zone polaire de commande (4) et que la zone de commande devient magnétique lorsque les bobines excitatrices (7) reçoivent du courant.

11. Aimant de sélection selon l'une des revendications 1 à 9 *caractérisé en ce que* les aimants permanents (12) d'aimants de maintient adjacents, qui sont de polarité identique, sont insérés entre les sabots de pôle (14), la zone polaire de commande (4) étant magnétique lorsque les bobines excitatrices (7) ne reçoivent pas de courant et devenant magnétiquement neutre lorsque les bobines excitatrices (7) reçoivent du courant.

12. Amant de sélection selon l'une des revendicatons précédentes *caractérisé en ce que* le noyau (6) de l'aimant est en matériau massif ou constitué de lamelles de tôles.

13. Aimant de sélection selon l'une des revendications précédentes *caractérisée en ce que* au milieu entre les deux pôles est inséré un rail de saphir, d'agate, de rubis, de céramique ou de métal dur, qui s'étend le long de l'axe longitudinal du système magnétique et qui s'arrête avec les surfaces polaires ou dépasse celles-ci légèrement.

14. Aimant de sélection selon l'une des revendications précédentes *caractérisé en ce que* les faces polaires supérieures de l'aimant de sélection sont adoucies, rodées ou polies après assemblage du système magnétique.

15. Aimant de sélection selon l'une des revendications 1 à 12 *caractérisé en ce que* les faces polaires de l'aimant de sélection sont pourvues d'une couche résistant à l'usure, par exemple en oxyde de titane ou en carbure de tungstène.

16. Aimant de sélection selon l'une des revendications précédentes *caractérisé en ce que* l'aimant de sélection comporte plusieurs zones polaires de commande, la zone polaire de maintien disposée entre les zones polaires de commande étant active pour le sous-ensemble gauche et pour le sous-ensemble droit.

17. Aimant de sélection selon l'une des revendications précédentes *caractérisé en ce que* la zone inférieure (10) du noyau de l'aimant en forme de U ou de Y comporte une fente (22) dans laquelle est engagé un aimant permanent (23).

18. Aimant de sélection selon l'une des revendications précédentes *caractérisé en ce que* après assemblage, le système magnétique est pourvu d'un évidement en forme de fente (20) ménagé dans la zone inférieure (10) du noyau (6) de l'aimant et dans lequel est engagé un aimant permanent (21) en forme de disque.

19. Aimant de sélection selon l'une des revendications précédentes *caractérisé en ce que* la surface supérieure (2) du système magnétique est inclinée sur la surface de base.

20. Aimant de sélection selon l'une des revendications précédentes *caractérisé en ce que* il présente une section transversale en forme de trapèze.

21. Aimant de sélection selon l'une des revendications précédentes *caractérisé en ce que* à côté de la zone polaire de commande (4) sont prévues une ou plusieurs zones polaires auxiliaires (24) activables électromagnétiquement par leurs bobines excitatrices (27) recevant du courant.

22. Aimant de sélection selon la revendication 21 *caractérisé en ce que*la zone polaire auxiliaire (24') ne comporte que d'un côté un aimant auxiliaire (25).

23. Aimant de sélection selon les revendications 21 et 22 *caractérisé en ce que* le pôle auxiliaire (25) comporte une prémagnétisation permanente modifiable électromagnétiquement.

24. Aimant de sélection selon l'une des revendications précédentes *caractérisé en ce que* un ou plusieurs pôles auxiliaires commandés électromagnétiquement sont insérés dans le sabot de pôle (14) de la zone polaire de maintien (3).

25. Aimant de sélection selon l'une des revendications 1 à 23 *caractérisé en ce que* les sabots de pôle (14) de la zone polaire de maintien (3) constituent une seule pièce avec un ou plusieurs pôles auxiliaires et *en ce que* le ou les pôles auxiliaires sont commandés électromagnétiquement.
